# EUROPÄISCHE PATENTSCHRIFT

(11) **EP 2 147 867 B1**
(45) Veröffentlichungstag und Bekanntmachung des Hinweises auf die Patenterteilung: **12.01.2011**
(21) Anmeldenummer: 09160051.0
(22) Anmeldetag: 12.05.2009
(51) Int. Cl.: B65D 21/02, B65D 25/00

(54) **Aufbewahrungskasten**
Storage cabinet
Boîtier de stockage

(30) Priorität: 21.07.2008 DE 102008034540
(43) Veröffentlichungstag der Anmeldung: 27.01.2010
(73) Patentinhaber: BB Stanz-und Umformtechnik GmbH, 06536 Berga (DE)
(72) Erfinder: Humm, Siegfried, 74214, Schöntal-Westernhausen (DE); Blesch, Günther, 97957, Assamstadt (DE)
(74) Vertreter: Vollmer, Dirk

(56) Entgegenhaltungen:
- EP-A1- 0 295 503
- WO-A1-2007/042083
- DE-A1- 10 204 216
- DE-U1-202008 008 289
- US-A- 3 568 877
- US-A1- 2003 024 845

## Beschreibung

Die Erfindung betrifft einen Aufbewahrungskasten zur Aufbewahrung und zur Entnahme von in größeren Mengen unterzubringenden Gegenständen.

In Regalsystemen gibt es stapelbare Lagerkästen, die zwei parallele Seitenwände, einen Boden und eine Rückwand aufweisen, oben offen sind und eine teilweise ausgebildete Vorderwand aufweisen. Der Zugriff ist durch den frei bleibenden Teil der Vorderwand möglich. Solche Kästen können gestapelt werden.

Weiterhin sind aus Karton bestehende Schachteln bekannt, bei denen die Vorderwand als Klappe ausgebildet ist und nach vorne aufgeklappt werden kann. Diese Vorderwand kann dann auch wieder zugeklappt werden, so dass der Inhalt der Schachteln vor Verschmutzung in gewissem Ausmaß geschützt ist.

Zum stand der Technik gehört and die US 3568877, die die Merkmale des Oberbegriffs des Anspruchs 1 offenbart.

Der Erfindung liegt die Aufgabe zu Grunde, einen Lagerkasten zu schaffen, der in gestapeltem Zustand sowohl den Einblick in den Behälter als auch die Entnahme aus dem Behälter ermöglicht. Darüber hinaus soll der Lagerkasten Platz sparend sein, und soll des Gewicht eines oben stehenden Kaskens zuverlässig auf den doranten stehende Kasten übertragen werden.

Zur Lösung dieser Aufgabe schlägt die Erfindung einen Aufbewahrungskasten mit den im Anspruch 1 genannten Merkmalen vor. Weiterbildungen der Erfindung sind Gegenstand von Unteransprüchen.

Der Aufbewahrungskasten kann dazu verwendet werden, die in ihm enthaltenen Gegenstände nicht nur zu lagern, sondern wegen der heraus schwenkbaren Klappe auch anzubieten. Die Klappe kann auch dazu verwendet werden, den Aufbewahrungskasten wieder zu befüllen. Dies wird ebenso wie das Entnehmen durch die seitlichen Laschen ermöglicht, die ein seitliches Herausfallen von Gegenständen verhindern. Da man die Gegenstände bei geöffneter Klappe also auch in den Aufbewahrungskasten eingeben kann, ist es möglich, mehrere Aufbewahrungskasten in Regalen fast nahtlos übereinander anzuordnen, da ein Zugriff von der Oberseite des Aufbewahrungskastens her zum erstmaligen oder zum nachträglichen Befüllen nicht erforderlich ist.

Der Aufbewahrungskasten, weist eine offene Oberseite auf.

Je nach der Art der in dem Aufbewahrungskasten unterzubringenden Gegenstände ist es möglich, dass der Boden des Aufbewahrungskastens als Gitter, als Rost oder dergleichen ausgebildet sein kann. Um den Aufbewahrungskasten aber universell für alle Arten von Gütern verwenden zu können, sowohl kleine als auch größere Gegenstände, kann erfindungsgemäß in Weiterbildung vorgesehen sein, dass der Aufbewahrungskasten einen geschlossenen Boden aufweist.

Der Aufbewahrungskasten kann beliebige Formen aufweisen. Um ihn aber besonders universell verwenden zu können, und in sowohl in vertikaler als auch in horizontaler Anordnung mit benachbarten Aufbewahrungskasten eng nebeneinander aufstellen zu können, schlägt die Erfindung in Weiterbildung vor, dass der Korpus mindestens angenähert quaderförmig ausgebildet, ist. Die Länge, Breite und Höhe des Quaders kann dabei beliebig gewählt werden.

In nochmalige Weiterbildung der Erfindung kann vorgesehen sein, dass die Unterseite des Korpus komplementär zur Oberseite des Korpus ausgebildet ist. Man kann zwar quaderförmige Kästen auch übereinander stapeln. Wenn aber diese komplementäre Ausbildung vorgesehen ist, erfolgt zusätzlich bei der Stapelung eine Ausrichtung der Aufbewahrungskasten zueinander, so dass die übereinander stehenden Kästen auch gegen Wegrutschen gesichert sind.

Der Aufbewahrungskasten weist an der Unterseite des Korpus einen Sockel auf, wobei dieser Sockel insbesondere dazu vorgesehen ist, bei der Stapelung eine Ausrichtung zweier übereinander stehender Aufbewahrungskasten relativ zueinander zu bewirken. Es ist dabei vorgesehen, dass die Außenseite des Sockels derart ausgebildet ist, dass sie in die Öffnung an der Oberseite des Korpus hinein passt. Zwar muss der Sockel nicht die exakte Form der offenen Oberseite aufweisen, er soll aber so ausgebildet sein, dass er nicht nur hinein passt, sondern auch ein seitliches Verschieben ausschießt. Es reicht beispielsweise aus, wenn der Sockel an den Ecken an der Innenwand des oben offenen Aufbewahrungskastens anliegt.

Erfindungsgeinäß ist vorgesehen, dass die Öffnung an der Oberseite des Korpus an ihrer Innenseite an mindestens zwei Seiten eine Stufe aufweist. Diese Stufe kann dazu verwendet werden, das Gewicht eines darüber stehenden Aufbewahrungskastens aufzunehmen.

Gemäß der Erfindung ist vorgesehen, dass der Sockel an der Unterseite des Korpus allseits von Vorsprüngen umgeben ist. Diese Vorsprünge können insbesondere von dem nach außen etwas vorspringenden Boden des Korpus gebildet sein. Wenn zwei Aufbewahrungskästen übereinander angeordnet werden, kann daher das Gewicht des oben stehenden Kastens sowohl von diesem Vorsprüngen auf die Oberkante des darunter stehenden Kastens als auch von der Unterkante des Sockels auf die genannten Schultern übertragen werden.

In Weiterbildung der Erfindung kann vorgesehen sein, dass die Öffnungsbewegung der Klappe beispielsweise durch einen Anschlag begrenzt ist. Die Begrenzung kann beispielsweise so sein, dass die Klappe aus einer geschlossenen Position, wo sie senkrecht verläuft, um einen Winkel nach vorne aufgeklappt werden kann, der kleiner als 90° ist. Es bleibt also immer eine nach innen in den Kasten gerichtete Fläche bestehen. Auf der Innenseite der Klappe liegende Gegenstände können daher nicht von der Klappe nach vorne heraus rollen.

In nochmaliger Weiterbildung der Erfindung kann vorgesehen sein, dass die Klappe aus ihrer Lagerung herausnehmbar und damit von dem Kasten entfernbar ist. Sinnvoll ist es, wenn dies nur in einer bestimmten Position durchgeführt werden kann, sinnvollerweise nur in der vollständig geöffneten Position. Es könnte auch eine Position unmittelbar vor der vollständig geöffneten Position sein. Die Lagerung kann dabei so ausgebildet sein, dass sich die Klappe zwar leicht öffnen und schließen lässt, dass aber zum Herausnehmen der Klappe ein gewisser Widerstand überwunden werden muss.

Der Aufbewahrungskasten enthält vorteilhafterweise eine Verriegelungseinrichtung, die die Klappe in geschlossenem Zustand verriegelt. Die Verriegelungseinrichtung wird vorzugsweise an einer einzigen Stelle der Klappe beziehungsweise des Korpus angeordnet, so dass sie mit einer Hand überwunden werden kann.

Erfindungsgemäß kann vorgesehen sein, dass die Klappe eine großflächige Öffnung verschließt beziehungsweise öffnet, wobei vorzugsweise vorgesehen ist, dass sich die Klappe in einer Richtung parallel zu ihrer Schwenkachse über die gesamte Breite der entsprechenden Vorderwand beziehungsweise Seitenwand erstreckt. Dagegen kann die Öffnung der Klappe in Höhenrichtung oben von einer strebenartigen Verbindung zwischen den Seitenwänden begrenzt sein. Damit kann eine Verbesserung der Stabilität des Kastens erreicht werden.

Die Klappe kann an ihrer Vorderseite einen Platz aufweisen, auf dem ein Etikett, eine Abbildung oder auch eine Beschriftung angebracht werden kann, um bei geschlossener Klappe dem Benutzer einen Hinweis darauf zu geben, was in den Kasten untergebracht ist.

Es ist ebenfalls möglich, dass die Klappe mindestens in Teilbereichen transparent bis durchsichtig ausgebildet ist, um einen direkten Blick auf den inhalt des Aufbewahrungskastens zu ermöglichen. Wenn man einen solchen transparenten bis durchsichtigen Bereich im unteren Abschnitt der Klappe anordnet, lässt sich mit einem Blick feststellen, ob der Inhalt zur Neige geht.

Erfindungsgemäß kann ebenfalls vorgesehen sein, dass die Klappe ein Fach aufweist, vorzugsweise ein von der Außenseite her mit einer durchsichtigen Wand versehenes Fach, in dem man einen Mustergegenstand unterbringt, um einen Hinweis auf den inhalt des Aufbewahrungskastens zu geben.

Die Klappe ist mit seitlichen Lagerzapfen versehen, die in entsprechende Lageraufnahmen des Korpus eingreifen. Die Klappe kann an ihrer Unterseite eine zylindrische Rippe aufweisen, die in eine entsprechende zylindrische Rinne des Bodens des Kastens eingreift, um einen an dieser Stelle vorhandenen Schlitz während der gesamten Öffnungs- und Schließbewegung der Klappe ganz eng zu halten, so dass keine Gegenstände sich in diesem Schlitz beziehungsweise Spalt ansammeln können.

Weitere Merkmale, Einzetheiten und Vorzüge der Erfindung ergeben sich aus den Ansprüchen und der Zusammenfassung, deren beider Wortlaut durch Bezugnahme zum Inhalt der Beschreibung gemacht wird, der folgenden Beschreibung bevorzugter Ausführungsformen der Erfindung sowie anhand der Zeichnung. Hierbei zeigen:
- Figur 1: eine perspektivische Ansicht eines Aufbewahrungskastens nach der Erfindung;
- Figur 2: eine Seitenansicht des Aufbewahrungskastens von rechts in Figur 1;
- Figur 3: eine Frontansicht des Aufbewahrungskastens in geschlos- senem Zustand;
- Figur 4: eine Seitenansicht der Klappe des Kastens;
- Figur 5: in vergrößertem Maßstab die Lagerung der Klappe;
- Figur 6: eine Einzelansicht der Verriegelung der Klappe;
- Figur 7: einen Schnitt längs Linie VII-VII in Figur 3;
- Figur 8: eine perspektivische Ansicht der Klappe.

Figur 1 zeigt perspektivisch einen Aufbewahrungskasten nach der Erfindung. Der Aufbewahrungskasten hat vier Seitenwände, die paarweise parallel zueinander verlaufen. Die in Figur 1 linke Seitenwand wird von einer Klappe 2 gebildet, die um ihre Unterkante 3 herum verschwenkbar ausgebildet ist. Im Bereich seiner Unterseite enthält der Aufbewahrungskasten einen Sockel 4. Die Oberseite des Aufbewahrungskastens ist offen. Dadurch wird eine Öffnung 26 gebildet.

Die Oberkante 5 des Aufbewahrungskastens wird von einem verbreiterten Flansch 6 gebildet, der um die Öffnung 26 herum nach außen vorspringt. Unterhalb dieses Flanschs 6 ist mit einem gewissen Abstand ein zweiter Flansch 7 ausgebildet, der parallel zu dem oberen Randflansch 6 verläuft und etwa die gleiche Erstreckung nach außen aufweist. Zwischen den beiden Flanschen 6, 7 ist eine Aussparung gebildet, in die man zum Tragen des Aufbewahrungskastens mit der Hand eingreifen kann. Die schmaleren Seitenwände 1, von denen die Figur 1 eine zeigt, weisen im Bereich der Vorderseite und der Rückseite jeweils senkrecht verlaufende Rippen 8 auf. In dem durch die Rippen 8 und dem Flansch 7 gebildeten Raum ist die Seitenwand 1 eben ausgebildet.

Oberhalb des Sockels 4 verläuft um den Aufbewahrungskasten herum ein weiterer Flansch 9, der nur an der in Figur 1 links zu sehenden Vorderseite unterbrochen ist. Die Unterseite des Flanschs 9 bildet einen Vorsprung gegenüber dem Sockel 4.

In der dargestellten Ausführungsform wird die mit der Klappe 2 versehene Seite als Vorderseite des Aufbewahrungskastens bezeichnet. Man kann diese Seite auch als Seitenwand bezeichnen. Dies ist eine Frage der Betrachtungsweise.

Innerhalb der oben offenen Oberseite des Aufbewahrungskastens sieht man etwa in der Höhe des zweiten Flanschs 7 eine die Längsseite entlang laufende Schulter 10. Eine gleiche in Figur 1 nicht zu sehende Schulter 10 ist auch auf der Rückseite der Vorderwand vorhanden.

Die Klappe 2 ist im Bereich ihrer Unterkante rechts und links mit einem Lagerzapfen 11 versehen, der in eine Lageröffnung 12 an der Seitenwand 1 eingreift. Die Oberkante der Klappe 2 greift unter den erwähnten Flansch 7 ein. In der Mitte der Oberkante ist eine Verriegelungseinrichtung 13 angeordnet, die mit einer Hand betätigt werden kann.

Der Sockel 4 des Aufbewahrungskastens ist so dimensioniert, dass ein identisch ausgebildeter Aufbewahrungskasten mit seinem Sockel 4 in die oben offene Oberseite des Aufbewahrungskastens eingeschoben werden kann, bis die Unterseite des unteren Flansches 9 auf dem oberen Flansch 6 und die untere Kante des Sockels 4 auf der inneren Schulter 10 aufsitzt.

Figur 2 zeigt nun eine Seitenansicht eines solchen Aufbewahrungskastens. Es ist zu sehen, dass der Lagerzapfen 11 zwei gegenüberliegende Abflachungen aufweist, während die nicht abgeflachten Bereiche des Lagerzapfens 11 in ihrem Umfang auf einem Kreiszylinder liegen. Der Durchmesser dieses Kreiszylinders entspricht dem Innendurchmesser der Lagerung 12. Die Lagerung 12 ist vor der Rippe 8 angeordnet, wobei die Rippe 8 die eigentliche Seitenwand 1 nach vorne, also in Figur 2 nach links, begrenzt. Die Klappe 2 weist zwei seitliche Laschen 14 auf, die vor der Rippe 8 zu sehen sind. Mit anderen Worten ist die Klappe 2 etwas vor den Seitenwänden angeordnet. Dennoch ist der Aufbewahrungskasten an Vorderseite, Rückseite und Seitenwänden geschlossen.

In des Seitenwand 1 ist ein längs eines Kreisbogens verlaufender Schlitz 15 ausgespart, durch den hindurch die Lasche 14 der Klappe 2 zu sehen ist. An dieser Lasche 14 ist eine Rastnase 16 angeformt, die durch den Schlitz 15 zu sehen ist und in der dargestellten geschlossenen Position an dem Ende des Schlitzes 15 anlegt. Wird die Klappe 2 geöffnet, das heißt aus der in Figur 2 zur sehenden geschlossenen Position im Gegenuhrzeigersinn verschwenkt, wandert die Rastnase 16 bis zum gegenüberliegenden Ende des Schlitzes 15, wo sie die Aufklappbewegung der Klappe 2 begrenzt. Die Rastnase 16 ist so keilartig geformt, dass sie beim Einsetzen der Klappe und erstmaligen Schließen an dem Rand der Öffnung beziehungsweise im dargestellten Anwendungsfall der Seitenwand 1 vorbei gleitet und dann in den Schlitz 15 einfedert.

Figur 3 zeigt die Frontansicht des Aufbewahrungskastens, wobei hier die Klappe 2 den Mittelpunkt der Darstellung bildet. Im oberen Bereich ist die Klappe doppelwandig ausgebildet. Sie weist hier auch eine ebene Außenseite auf, die dazu verwendet werden kann, hier ein Etikett oder eine sonstige Darstellung anzubringen. Der Zwischenraum zwischen den beiden Wänden der Klappe kann zum Eingreifen und somit zum Tragen des Aufbewahrungskastens verwendet werden. Man kann der Figur 3 auch entnehmen, dass sich die Klappe 2 von einer Seitenwand 1 zu der anderen Seitenwand 1 erstreckt, also die gesamte Breite des Aufbewahrungskastens bei geöffneter Klappe zur Verfügung steht. In Höhenrichtung grenzt die Klappe 2 an die Unterseite des Flanschs 7 an. Auf diese Weise bilden die beiden Flansche 6 und 7 zusammen mit den Querstegen 18 und der Wand zwischen den Flanschen 6, 7 eine Verbindung zwischen den beiden schmaleren Seitenwänden 1. Die Klappe bildet daher nicht die vollständige Vorderwand des Aufbewahrungskastens, sondern verschließt eine Öffnung, die in der Vorderwand angeordnet ist. Die Stabilität des Aufbewahrungskastens wird auf diese Weise gewährleistet.

Figur 4 zeigt nun die Klappe aus der gleichen Blickrichtung wie die Figur 2. Die bereits erwähnte durch den Schlitz 15 in der Seitenwand sichtbare Lasche 14 weist die Form eines Kreissektors auf, der sich über einen Winkel von etwas weniger als 90° erstreckt. Konzentrisch zum Langerzapfen 11 sind an der zu sehenden Außenseite der Lasche Rippen 19 ausgebildet, zwischen denen radiale Rippen 20 verlaufen. Dadurch erfolgt eine Verstärkung dieser Lasche 14. An der unteren Kante der Lasche 14 ist die Rastnase 16 zu sehen, die bei in dem Kasten eingesetzter Klappe 2 in dem Schlitz 15 zu liegen kommt.

An der Oberseite der Klappe 2 ist ein Zügel 21 angeformt, der zur Verriegelung dient, was im Folgenden noch beschrieben wird.

Die Figur 5 zeigt in größerem Maßstab, wie der Lagerzapfen 11 in die Lagerung 12 eingreift. Der Lagerzapfen weist die Form eines Kreiszylinders auf, der an zwei einander gegenüberliegenden Stellen abgeflacht ist. In der dargestellten Position liegen die Zylinderflächen des Lagerzapfens 11 an der Innenseite der Klammer der Lagerung 12 an. Verschwenkt man die Klappe zusammen mit dem Lagerzapfen 11 um etwa 90°, so liegen die beiden Abmachungen etwa horizontal, so dass jetzt die Klappe mit dem Lagerzapfen 11 aus der Lagerung 12 herausgezogen werden kann.

Im unteren Bereich weist die Klappe 2 eine kreiszylinderförmigen Rippe 24 auf, die in eine entsprechend geformte Nut des Bodens des Aufbewahrungskastens eingreift. Dadurch wird eine Schlitzbildung während des Öffnens der Klappe vermieden.

Figur 6 zeigt in vergrößertem Maßstab den erwähnten Bügel 21 an der Oberseite der Klappe 2. Das gleiche ist im Schnitt in Figur 7 dargestellt. Der Bügel 21 weist eine Öffnung auf, durch die eine Lasche 22 hindurchgreift. Diese Lasche 22 ist Teil des Korpus des Aufoewahrungskastens. Die Lasche 22 weist an ihrem nach vorne, das heißt in Figur 7 nach links gerichteten Ende zwei Rastnasen 23 auf, die beim Schließen der Klappe 2 durch die Öffnung des Bügels 21 hindurchgreifen und dann mit ihrer Sperrfläche an der Außenseite des Bügels 21 anlegen. Auf diese Weise ist die Klappe verriegelt. Da beide Rastnasen 23 an einer gemeinsamen Lasche 22 ausgebildet, sind, die ihrerseits relativ kurz ausgebildet ist, kann ein Benutzer mit einer Hand die Lasche 22 in dem Bereich vor den Bügel 21 nach unten drücken und auf diese Weise die Klappe 2 öffnen.

Figur 8 zeigt diese Klappe 2 in einer perspektivischen Darstellung. Man kann hier auch sehen, dass die Verstärkungsrippen 19 und 20 nur an der Außenseite der Laschen 14 angeformt sind, während die rechts in Figur 8 zu sehende Innenseite 25 der Lasche 14 glatt ist. Die Seite 25 der Lasche 14 ist diejenige Seite, mit der die in dem Aufbewahrungskasten enthaltenen Gegenstände in Kontakt kommen.

Die Klappe 2 kann eine Seitenwand vollständig oder teilweise bilden, wie dies bei der dargestellten Ausführungsform gegeben ist. Es ist auch möglich, dass die Klappe nur einen Teil der Seitenwand bildet, oder auch in einer Öffnung der Seitenwand angeordnet ist.

In Weiterbildung kann auch vorgesehen sein, dass der Korpus mehrere Klappen aufweisen kann. Beispielsweise können zwei gegenüberliegende Seitenwände als Klappen ausgebildet sein, wobei es sinnvoll ist, auch in diesem Fall die Klappen nicht bis zu der offenen Oberseite des Kastens reichen zu lassen, sondern dort eine Verstrebung zwischen den anderen Seitenwänden stehen zu lassen.

## Patentansprüche

1. Aufbewahrungskasten mit einer offenen Oberseite mit einem Korpus, der
einen Boden,
mindestens vier Seitenwände (1) und
mindestens eine in einer Seitenwand angeordnete und / oder eine Seitenwand mindestens teilweise bildende Klappe (2) aufweist, die um eine in dem Bodenbereich des Korpus angeordnete und parallel zu diesem verlaufende Achse nach außen verschwenkbar ist und
zwei seitliche Laschen (14) aufweist, die
an den Rändern der durch die Klappe (2) zu verschließenden Öffnung der Seitenwand (1) auch in geöffnetem Zustand der Klappe (2) anliegen,
**gekennzeichnet durch**
einen Sockel (4) an der Unterseite des Korpus und eine Stufe (10) an mindestens zwei Seiten an der Innenseite der Öffnung an der Oberseite des Korpus sowie
die Unterseite des Korpus allseits umgebende Vorsprünge (9) und eine Oberkante (5) des Korpus,
so dass ein oberer Aufbewahrungskasten soweit in einen unteren Aufbewahrungskasten geschoben werden kann, bis der Sockel (4) auf den Stufen (10) und die Vorsprünge (9) auf der Oberkante (5) aufliegen.

2. Aufbewahrungskasten Anspruch 1, bei dem die Unterseite des Korpus komplementär zu seiner Oberseite ausgebildet ist.

3. Aufbewahrungskasten nach Anspruch 1 oder 2, bei dem die Außenseite des Sockels (4) derart ausgebildet ist, dass sie in die offene Oberseite des Korpus hineinpasst.

4. Aufbewahrungskasten nach einem der vorhergehenden Ansprüche, bei dem die Vorsprünge von dem Boden des Korpus gebildet sind.

5. Aufbewahrungskasten nach einem der vorhergehenden Ansprüche, bei dem die Öffnungsbewegung der Klappe (2) insbesondere durch einen Anschlag begrenzt ist.

6. Aufbewahrungskasten nach einem der vorhergehenden Ansprüche, bei dem die Klappe (2) in vollständig geöffnetem Zustand abnehmbar ist.

7. Aufbewahrungskasten nach einem der vorhergehenden Ansprüche, bei dem die Öffnung für die Klappe (2) an ihrer Oberseite durch einen umlaufenden Rand begrenzt ist.

8. Aufbewahrungskasten nach einem der vorhergehenden Ansprüche, bei dem die Klappe (2) mindestens teilweise transparent ist, insbesondere in einem oberen und / oder unteren Abschnitt.

9. Aufbewahrungskasten nach einem der vorhergehenden Ansprüche, mit einer Verriegelung für die Klappe (2), die mit einer Hand entriegelt werden kann.

10. Aufbewahrungskasten nach einem der vorhergehenden Ansprüche, mit einem an der Klappe (2) ausgebildeten Platz zur Anbringung eines Etiketts, einer Abbildung oder dergleichen.

11. Aufbewahrungskasten nach einem der vorhergehenden Ansprüche, mit einem in der Klappe (2) ausgebildeten Fach zur Unterbringung eines Demonstrationsgegenstandes.

12. Aufbewahrungskasten nach einem der vorhergehenden Ansprüche, bei dem die Unterkante der Klappe (2) mit einer zylindrischen Rippe (24) versehen ist, die in einer zylindrischen, sie umgebenden Nut des Korpus aufgenommen ist.

## Claims

1. Storage case with an open upper side, with a body which has a bottom, at least four side walls (1) and at least one flap (2) which is arranged in a side wall and/or at least partially forms a side wall and which can be pivoted outwards about an axis arranged in the bottom region of the body and running parallel to the latter and which has two lateral tabs (14) which bear against the edges of the opening in the side wall (1) which is to be closed by the flap (2), even in the open state of the flap (2),
**characterised by**
a base (4) on the underside of the body and a step (10) on at least two sides on the inside of the opening on the upper side of the body and
projections (9) surrounding the underside of the body on all sides and an upper edge (5) of the body,
so that an upper storage case can be pushed into a lower storage case until the base (4) rests on the steps (10) and the projections (9) rest on the upper edge (5).

2. Storage case according to Claim 1, in which the underside of the body is complementary to its upper side.

3. Storage case according to Claim 1 or 2, in which the outer side of the base (4) is configured in such a manner that it fits into the open upper side of the body.

4. Storage case according to one of the preceding claims, in which the projections are formed by the bottom of the body.

5. Storage case according to one of the preceding claims, in which the opening movement of the flap (2) is limited in particular by a stop.

6. Storage case according to one of the preceding claims, in which the flap (2) can be removed in the completely open state.

7. Storage case according to one of the preceding claims, in which the opening for the flap (2) is delimited at its upper side by a peripheral edge.

8. Storage case according to one of the preceding claims, in which the flap (2) is at least partially transparent, in particular in an upper and/or lower section.

9. Storage case according to one of the preceding claims, with a lock for the flap (2) which can be unlocked manually.

10. Storage case according to one of the preceding claims, with a space formed on the flap (2) for attaching a label, an illustration or the like.

11. Storage case according to one of the preceding claims, with a pocket formed in the flap (2) for accommodating a demonstration object.

12. Storage case according to one of the preceding claims, in which the lower edge of the flap (2) is provided with a cylindrical rib (24) which is held in a cylindrical groove in the body, which groove surrounds the said rib.

## Revendications

1. Boîte de rangement comprenant un côté supérieur ouvert, un corps, qui présente un fond, au moins quatre parois latérales (1) et au moins un clapet (2) disposé dans une paroi latérale et/ou formant au moins partiellement une paroi latérale, qui peut être basculé vers l'extérieur autour d'un axe disposé dans la zone de fond du corps et agencé parallèlement à celui-ci et deux pattes (14) latérales, qui s'appliquent sur les bords de l'ouverture, à fermer par le clapet (2), de la paroi latérale (1), même lorsque le clapet (2) est ouvert,
**caractérisée par**
un socle (4) sur le côté inférieur du corps et une marche (10) sur au moins deux côtés sur le côté intérieur de l'ouverture sur le côté supérieur du corps et
des saillies (9) entourant de tous côtés le côté inférieur du corps et une arête supérieure (5) du corps,
de sorte qu'une boîte de rangement supérieur peut être glissée dans une boîte de rangement inférieure jusqu'à ce que le socle (4) repose sur les marches (10) et les saillies (9) sur l'arête supérieure (5).

2. Boîte de rangement selon la revendication 1, dans laquelle le côté inférieur du corps est conçu de façon complémentaire par rapport à son côté supérieur.

3. Boîte de rangement selon la revendication 1 ou 2, dans laquelle le côté extérieur du socle (4) est conçu de telle sorte qu'il s'adapte à l'intérieur du côté supérieur ouvert du corps.

4. Boîte de rangement selon l'une quelconque des revendications précédentes, sur laquelle les saillies sont formées par le fond du corps.

5. Boîte de rangement selon l'une quelconque des revendications précédentes, dans laquelle le mouvement d'ouverture du clapet (2) est limité en particulier par une butée.

6. Boîte de rangement selon l'une quelconque des revendications précédentes, sur laquelle le clapet (2) peut être enlevé lorsque la boîte est complètement ouverte.

7. Boîte de rangement selon l'une quelconque des revendications précédentes, sur laquelle l'ouverture pour le clapet (2) est limitée sur son côté supérieur par un bord périphérique.

8. Boîte de rangement selon l'une quelconque des revendications précédentes, sur laquelle le clapet (2) est au moins en partie transparent, en particulier dans une partie supérieure et/ou une partie inférieure.

9. Boîte de rangement selon l'une quelconque des revendications précédentes, dotée d'un verrouillage pour le clapet (2), qui peut être déverrouillé avec une main.

10. Boîte de rangement selon l'une quelconque des revendications précédentes, comprenant un emplacement formé sur le clapet (2) pour l'emplacement d'une étiquette, d'une illustration ou similaire.

11. Boîte de rangement selon l'une quelconque des revendications précédentes, comprenant un casier formé dans le clapet (2) pour le logement d'un objet de démonstration.

12. Boîte de rangement selon l'une quelconque des revendications précédentes, dans laquelle l'arête inférieure du clapet (2) est dotée d'une nervure (24) cylindrique qui est réceptionnée dans une rainure cylindrique, entourant la nervure, du corps.
